# FASCICULE DE BREVET EUROPEEN

(11) **EP 0 503 027 B1**
(45) Date de publication et mention de la délivrance du brevet: **12.04.1995**
(21) Numéro de dépôt: 91916680.1
(22) Date de dépôt: 30.09.1991
(51) Int. Cl.: A61H 9/00

(54) **APPAREIL POUR LE DRAINAGE LYMPHATIQUE**
GERÄT ZUM LYMPHATISCHEN DRAINAGE
LYMPHATIC DRAINAGE DEVICE

(30) Priorité: 01.10.1990 CH 3140/90; 19.02.1991 CH 2614/91; 08.04.1991 CH 2615/91
(43) Date de publication de la demande: 16.09.1992
(73) Titulaire: BAGNOUD, Marius, CH-1920 Sion (CH)
(72) Inventeur: BAGNOUD, Marius, CH-1920 Sion (CH)
(74) Mandataire: Ganguillet, Cyril
(86) Numéro de dépôt international: CH9100205
(87) Numéro de publication internationale: WO9205758

(56) Documents cités:
- CH-A- 281 903
- CH-A- 285 620
- DE-A- 2 218 370
- FR-A- 774 601
- FR-A- 966 298
- FR-A- 984 620
- FR-A- 1 296 593

## Description

La présente invention concerne un appareil pour le drainage lymphatique.

Le drainage lymphatique est une notion relativement récente et il donne lieu à des développements, des interprétations et des applications assez variées. L'invention décrite ici donne au terme drainage lymphatique un contenu particulier et nouveau. Cependant, dans le présent document, le terme drainage lymphatique est utilisé exclusivement dans le sens de: action sur les tissus dans le but de faciliter la circulation de la lymphe.

Comme on l'a dit, de multiples applications ont vu le jour et il convient de préciser que la présente invention se démarque nettement et résolument de certaines techniques impliquant ponctions, piqûres et autres traitements électriques ou chimiques.

Il existe de multiples sortes de ventouses, de la plus simple à la plus compliquée, destinées à des utilisations diverses en relation avec le corps humain. Leur premier point commun est d'utiliser une dépression capable de créer une révulsion locale par forte aspiration sanguine. Leur deuxième point commun est qu'elles ne sont ni conçues pour être déplacées sur la peau en phase active, ni utilisables à cette fin, ce qui est d'ailleurs normal puisqu'elles sont conçues pour une application strictement locale. On citera le document allemand DE 34 03 226 A1, qui donne un exemple de ventouse de ce type.

Il existe également des ventouses destinées à traiter les rides. La ride étant une cassure du tissu conjonctif, la réparation de cette cassure implique un appel du sang en surface en raison de ses propriétés réparatrices exclusives. Un traitement des rides par ce moyen suppose non seulement la réalisation d'une force d'aspiration, mais aussi la faculté de pouvoir conduire l'appareil aspirant sur tout le dessin de la ride. Un appareil très sophistiqué de ce type est illustré dans le document EP 0 365 230 A2.

Les ventouses classiques visent à créer un extravasage sanguin et ne peuvent pas être déplacées sur la peau. Les appareils destinés au traitement des rides peuvent certes être déplacés sur la peau, cependant ils sont destinés au visage et conformés pour cela et ils recherchent également un extravasage sanguin.

L'appareil illustré dans le document français FR-A-O 966 298 présente une extrémité d'application à l'oppose de laquelle est prévue une embouchure de succion en forme de vase qui est destinée à recevoir une poire d'aspiration. Sous l'effet de succion provoqué par la poire, les pores de la peau sont largement ouverts, ce qui facilite la pénétration en profondeur de produits gras, tels que des crèmes. Cet appareil pourrait à la rigueur être utilisé pour faire un drainage lymphatique. Cependant, s'il peut en théorie être possible d'actionner la poire du dit appareil de manière à créer une force aspirante suffisante pour étendre l'épiderme, mais pas assez forte pour occasionner un extravasage sanguin, tout en autorisant le déplacement sur la peau; une telle manipulation est hasardeuse et mal pratique. En fait, un tel appareil ne conviendra pas pour le drainage lymphatique car il ne comporte pas de mesures constructives permettant de créer, régulièrement et sans effort la force de succion souhaitée et nulle autre. Tout au contraire la configuration proposée dans ce document interdit qu'on parvienne à ce résultat.

On se rend ainsi compte qu'il n'existe pas d'appareil ou de dispositif permettant de créer à coup sûr et sans recherche ou effort une force aspirante suffisante pour étendre l'épiderme, mais pas assez forte pour occasionner un extravasage sanguin, tout en autorisant le déplacement sur la peau. Ces caractéristiques sont jugées nécessaires à l'exécution du drainage lymphatique selon la méthode dont la présente invention est l'instrument.

Le but de la présente invention est donc de proposer un appareil pour le drainage lymphatique pouvant être déplacé sans dommage sur la peau et dont les principes constructifs permettent à l'utilisateur de provoquer une force d'aspiration suffisante pour étendre les tissus, mais cependant trop faible dans tous les cas pour occasionner un extravasage sanguin.

A cette fin, l'appareil pour le drainage lymphatique comporte un corps de forme sensiblement cylindrique creuse et une poire d'aspiration, le bord inférieur du corps étant arrondi de manière à offrir une surface capable de glisser sans dommage sur la peau, l'appareil se caractérisant par le fait que le corps comporte un étranglement servant d'une part de zone d'ancrage intérieure pour la poire d'aspiration et d'autre part de gorge permettant la prise de l'appareil entre deux doigts, et par le fait que les dimensions de la poire sont choisies de manière qu'elle ne puisse pas être enfoncée dans le corps au-delà du plan passant par le bord supérieur du corps.

Quelques précisons au sujet de la méthode permettront de mieux comprendre les caractéristiques de l'invention, en indiquant à quoi elles doivent en fait servir. La méthode consiste à conduire la lymphe des tissus engorgés vers les ganglions collecteurs et récepteurs. En fait, ce parcours est bien le parcours naturel qui doit être accompli. Cependant dans le cas où cette circulation se fait mal, l'action de voirie de la lymphe n'est plus suffisante et une accélération provoquée du débit de la lymphe devient nécessaire. Le massage peut contribuer dans une certaine mesure à rétablir cette circulation, mais on a pu constater qu'en compressant les tissus on réduit leur perméabilité alors que c'est précisément le contraire dont on aurait besoin. La méthode vise donc à étendre passagèrement les tissus de manière à faciliter le transit de la lymphe dans la direction souhaitée. Il s'agit uniquement de favoriser la circulation naturelle et nullement d'aspirer mécaniquement la lymphe en la faisant sortir de son circuit normal. On comprend ainsi pourquoi les ventouses et les appareils anti-rides que l'on a décrit plus haut ne conviennent absolument pas et pourquoi aussi il était devenu nécessaire de mettre au point l'appareil selon l'invention afin de pouvoir appliquer la méthode.

La description qui suit, donnée à titre d'exemple, se réfère au dessin où:
- la figure 1: montre une vue en coupe de la première variante de l'appareil selon l'invention;
- les figures 2 et 3: montrent des vues schématiques en coupe de l'effet réalisé lors de l'utilisation de l'appareil selon l'invention sur la peau;
- la figure 4: montre une vue schématique de la surface de contact de l'appareil avec la peau, selon la première variante;
- la figure 5: montre une vue schématique de la surface de contact de l'appareil avec la peau, selon une deuxième variante d'exécution de l'appareil; et
- la figure 6: montre une vue schématique de la surface de contact de l'appareil avec la peau, selon une troisième variante d'exécution de l'appareil.

Selon une première variante d'exécution, représentée à la figure 1, l'appareil comporte un corps 1 dont la forme est sensiblement celle d'un cylindre creux. Le corps principal est préférablement réalisé en matière plastique dure, par injection dans un moule. L'épaisseur de la paroi du cylindre est choisie essentiellement en fonction de la surface d'appui du bord inférieur 2 de l'appareil sur la peau. Pour un diamètre extérieur compris entre 3 et 6 centimètres, l'épaisseur idéale paraît être comprise entre 3 et 3,5 millimètres. Le bord inférieur 2 de l'appareil est arrondi de manière à exclure toute griffure lorsque l'appareil est déplacé sur la peau. On remarque aussi un étranglement 3 dans la zone médiane du corps de l'appareil. Cet étranglement assume deux fonctions distinctes.

En premier lieu, il convient de souligner que l'utilisation de l'appareil doit être précédée d'une préparation de la peau qui consiste pour l'essentiel à enduire celle-ci d'une crème. La crème agit d'une part comme agent préparateur en fonction de ses propriétés, et d'autre part en tant que lubrifiant et c'est cette action qui doit être prise en compte ici. En effet, la manipulation de l'appareil sur une peau enduite de crème conduit rapidement à un transfert indésirable de crème sur la main de l'opérateur, à supposer d'ailleurs que celle-ci ne soit pas encore elle-même enduite. L'effet de lubrification ne tarde pas à s'exprimer là où on ne le souhaite pas, à savoir entre la main de l'opérateur et l'appareil. Il devient ainsi difficile de saisir proprement l'appareil, de le diriger et de lui imprimer une légère élévation qui est décrite plus en détail en relation avec la figure 2. La première fonction de l'étranglement 3 est donc d'offrir une prise confortable permettant à l'opérateur de guider sans crispation l'appareil vers les ganglions collecteurs et de soulever l'appareil lors de son trajet. Tel qu'illustré à la figure 1, l'étranglement 3 est prévu pour accueillir en opposition l'index et le majeur de l'opérateur, la main pouvant être tournée soit paume en l'air soit paume vers la peau.

La deuxième fonction de l'étranglement 3 est de servir de couronne intérieure d'ancrage pour une poire 4 qui permet de créer une dépression à l'intérieur de l'appareil. La poire 4 est réalisée dans une matière flexible et relativement peu extensible. Le caoutchouc conviendrait parfaitement pour ce qui est de ses propriétés. Cependant, les crèmes utilisées pour lubrifier la peau peuvent l'attaquer. Aussi faut-il plutôt utiliser un plastique souple dont les propriétés soient voisines de celles du caoutchouc. La partie supérieure 5 du corps de l'appareil, délimitée par la fin de l'étranglement et par le bord supérieur de l'appareil, joue un rôle important dans le bon fonctionnement de l'appareil. Comme on l'a dit, il n'est pas question ici de provoquer un extravasage sanguin. La détermination de la force d'aspiration est par conséquent importante. La partie supérieure 5 participe à cette détermination dans la mesure où elle fixe le niveau jusqu'auquel il sera possible de comprimer la poire vers l'intérieur de l'appareil. La hauteur de la partie supérieure 5 doit être mise en relation avec les dimensions de la poire, l'épaisseur de son enveloppe et sa propension à retrouver sa forme de repos. Il n'y a guère d'autre moyen que le tâtonnement pour parvenir à un compromis optimal de ces paramètres. Néanmoins, une fois le compromis optimal atteint, il est possible de fabriquer nombre d'appareils identiques qui tous présenteront exactement les propriétés recherchées, soit de fournir avec constance la force d'aspiration voulue et elle seule.

Sur la figure 2, on peut constater que lorsque l'appareil est simplement mis en place sur la peau et livré à lui-même, il provoque par succion une élévation de la peau et un étirement des tissus. Sur la figure 3, on note l'élévation supplémentaire provoquée par la force de retrait que l'opérateur applique à l'appareil, grâce en particulier à la prise que lui offre l'étranglement 3. Cette élévation supplémentaire est importante car elle permet d'effectuer le glissement sans comprimer les tissus conjonctif et collagène qui supportent mal la compression.

Comme représenté sur la figure 4, selon la première variante d'exécution de l'appareil, la surface de contact entre l'appareil et la peau est circulaire. Il en résulte que la surface traitée étant tout à fait symétrique, la lymphe n'a pas une direction d'écoulement préférentielle.

Selon une deuxième variante d'exécution de l'appareil, la surface de contact entre l'appareil et la peau, représentée à la figure 5, s'apparente à une forme rappelant celle d'une poire. Idéalement c'est probablement la forme d'une goutte d'eau qu'il faudrait rechercher; cependant on créerait un côté pointu qui n'est sans doute pas souhaitable. Dans cette deuxième variante, l'appareil a une orientation précise quant à la direction qu'il doit suivre dans le trajet qu'il décrit sur la peau, en se déplaçant depuis les endroits engorgés vers les ganglions collecteurs. Les tissus situés sous la partie la plus large de la portion de contact sont pleinement étirés. Ils sont donc rendus plus perméables et constituent une zone d'écoulement préférentiel pour la lymphe. Le glissement de l'appareil crée un effet de pincement latéral du tissu de surface, ce qui évite une compression en profondeur des tissus mais chasse la lymphe dans la direction de déplacement de l'appareil qui est symblolisée sur la figure 5 par la flèche AA'. Ainsi, les tissus profonds ne sont ni comprimés ni endommagés. Etant ainsi orienté quant à la direction de son déplacement, l'appareil doit être manipulé en veillant à ne pas imprimer de changement de direction abrupt. Tout au contraire, il convient pour l'opérateur de suivre un trajet épousant une courbe aussi douce que possible. L'étrangelement 3 joue à cet égard un rôle important en autorisant la main de l'opérateur à pivoter sans contrainte pour se trouver toujours dans la meilleure position, sans qu'une interruption du trajet soit nécessaire pour modifier l'orientation de la prise.

Selon une troisième variante d'exécution de l'appareil, illustrée à la figure 6, la surface de contact entre l'appareil et la peau s'apparente à celle d'un trèfle. Le but de cette configuration est de conserver l'aspect directionnel exposé à propos de la deuxième variante, mais en offrant toutefois la possibilité d'opérer un changement de direction abrupt selon des angles α de 120 degrés de part et d'autre de la direction suivie jusque-là par l'appareil, qui est symbolisée par la flèche BB' sur la figure 6.

Pour apprécier les caractéristiques de chacune des variantes, et leurs différences, il faut garder à l'esprit que le drainage doit avoir lieu de préférence en un mouvement unique et continu. L'opérateur enfonce avec son pouce la partie proéminente de la poire dans le corps de l'appareil comme on peut le voir sous la référence 4' de la figure 1, il conserve son pouce dans cette position jusqu'a l'application sur la peau puis tire l'appareil vers les ganglions.

Les formes de la surface de contact telles qu'exposées dans les deux dernières variantes n'obligent nullement à conformer l'entier de l'appareil selon ce profil. Il est d'ailleurs prévu de réaliser l'appareil avec un corps standard jusqu'en-dessous de l'étranglement et de munir le bas de l'étranglement d'un moyen de fixation à la partie de contact, par exemple avec un filetage. De cette manière, on pourra utiliser un seul corps et lui adapter l'une ou l'autre des parties de contact en fonction de la forme de la surface de contact qui convient le mieux à un drainage donné. Dans le même esprit, les deux dernières formes de la surface de contact présentent une dissymétrie qui est exploitée pour orienter l'écoulement de la lymphe. D'autres formes de même nature peuvent également présenter un intérêt pour certains endroits du corps.

Il est possible de munir l'appareil, selon l'une quelconque des variantes décrites, d'un manche afin d'en faciliter la préhension. Cependant, l'expérience montre que l'utilisation la plus sensible de l'appareil est atteinte avec les variantes telles qu'exposées.

Les avantages de l'appareil pour le drainage lymphatique selon l'invention s'expriment à divers niveaux. En premier lieu, il convient de souligner que l'appareil est inoffensif. Il est donc parfaitement adapté à une utilisation sans formation pratique de la part de l'opérateur. Cela est important dans la mesure où, contrairement à nombre de techniques de drainage, l'appareil peut parfaitement être utilisé à domicile, l'utilisateur étant à la fois opérateur et patient. En second lieu, les parties constituantes de l'appareil n'incorporant aucun matériau rare ni aucune technique de fabrication non courante, il en résulte que le coût de fabrication de l'appareil selon l'invention est ridiculement bas.

La diffusion de l'appareil dans le grand public ne se heurte ainsi ni à des obstacles de nature économique ni à des obstacles de nature médicale, au sens large.

## Revendications

1. Appareil pour le drainage lymphatique comportant un corps (1) de forme sensiblement cylindrique creuse et une poire d'aspiration (4), le bord inférieur (2) du corps (1) étant arrondi de manière à offrir une surface capable de glisser sans dommage sur la peau, caractérisé en ce que le corps comporte un étranglement (3) servant d'une part de zone d'ancrage intérieure pour la poire d'aspiration et d'autre part de gorge permettant la prise de l'appareil entre deux doigts, et en ce que les dimensions de la poire (4) sont choisies de manière qu'elle ne puisse pas être enfoncée dans le corps (1) au-delà du plan passant par le bord supérieur du corps (1).

2. Appareil selon la revendication 1, caractérisé en ce que la forme de la surface de contact entre la peau et le bord inférieur (2) de l'appareil est circulaire.

3. Appareil selon l'une des revendications 1 ou 2, caractérisé en ce que l'appareil est conformé de sorte que la forme de la surface de contact entre la peau et le bord inférieur (2) de l'appareil soit non symétrique et sans angle vif.

4. Appareil selon la revendication 3, caractérisé en ce que l'appareil est conformé de sorte que la forme de la surface de contact entre la peau et le bord inférieur (2) de l'appareil s'apparente à celle d'une poire.

5. Appareil selon la revendication 4, caractérisé en ce que l'appareil est conformé de manière que la forme de la surface de contact entre la peau et le bord inférieur (2) de l'appareil est apparentée à la forme du contour extérieur d'un trèfle régulier.

## Claims

1. Apparatus for lymphatic drainage comprising a body (1) with a basically hollow cylindrical shape and a suction bulb (4), the lower edge (2) of the body (1) being rounded in a manner such as to provide a surface for sliding over skin without causing any damage, characterised in that the body has a restriction (3) which acts on the one hand as a internal anchorage for the suction bulb and on the other hand as a throat permitting the apparatus to be held between two fingers, and that the dimensions of the bulb (4) are selected in such a way that it cannot be pushed into the body (1) beyond the plane passing through the upper edge of the body (1).

2. Apparatus according to Claim 1, characterised in that the shape of the contact surface between the skin and the lower edge (2) of the apparatus is circular.

3. Apparatus according to one of Claims 1 or 2, characterised in that the apparatus is shaped so that the shape of the contact surface between the skin and the lower edge (2) of the apparatus is not symmetric and there are no sharp angles.

4. Apparatus according to Claim 3, characterised in that the apparatus is shaped so that the shape of the contact surface between the lower edge (2) of the apparatus approximates to that of a pear.

5. Apparatus according to Claim 4, characterised in that the apparatus is shaped in such a way that the shape of the contact surface between the skin and the lower edge of the apparatus approximates to the shape of the external contour of a regular trefoil.

## Patentansprüche

1. Gerät zur Lymphdrainage, mit einem hohlen, im wesentlichen zylindrischen Gehäuse (1) und mit einem Saugball (4), wobei der untere Rand (2) des Gehäuses (1) derart abgerundet ist, daß eine Fläche gebildet wird, die ohne Verletzung auf der Haut gleiten kann, dadurch gekennzeichnet, daß das Gehäuse eine Verengung (3) aufweist, die einerseits als unterer Befestigungsbereich für den Saugball dient und andererseits als Nut dient, um das Gerät mit zwei Fingern zu ergreifen und daß die Abmessungen des Balls (4) derart gewählt sind, daß dieser nicht in das Gehäuse (1) jenseits der den oberen Rand des Gehäuses (1) durchsetzenden Ebene eingedruckt werden kann.

2. Gerät nach Anspruch 1, dadurch gekennzeichnet, daß die Gestalt der Berührungsfläche zwischen der Haut und dem unteren Rand (2) des Gerätes kreisförmig ist.

3. Gerät nach einem der Ansprüche 1 oder 2, dadurch gekennzeichnet, daß das Gerät derart geformt ist, daß die Gestalt der Berührungsfläche zwischen der Haut und dem unteren Rand (2) des Gerätes asymmetrisch und ohne spitzen Winkel ist.

4. Gerät nach Anspruch 3, dadurch gekennzeichnet, daß das Gerät derart geformt ist, daß die Gestalt der Berührungsfläche zwischen der Haut und dem unteren Rand (2) des Gerätes derjenigen einer Birne gleicht.

5. Gerät nach Anspruch 4, dadurch gekennzeichnet, daß das Gerät derart geformt ist, daß die Gestalt der Berührungsfläche zwischen der Haut und dem unteren Rand (2) des Gerätes an die Gestalt des äußeren Umfangs eines dreiblättrigen Kleeblatts angenähert ist.
